# FASCICULE DE BREVET EUROPEEN

(11) **EP 0 878 438 B1**
(45) Date de publication et mention de la délivrance du brevet: **26.09.2001**
(21) Numéro de dépôt: 98401165.0
(22) Date de dépôt: 15.05.1998
(51) Int. Cl.: B66F 7/28

(54) **Perfectionnements aux chemins de roulement de ponts élévateurs à prise sous coque.**
Verbesserungen an Auffahrschienen von Hebebühnen für Kraftfahrzeuge
Improvements in or relating to the runways of automobile lifts

(30) Priorité: 15.05.1997 FR 9705997
(43) Date de publication de la demande: 18.11.1998
(73) Titulaire: F.F.B., 58440 Myennes (FR)
(72) Inventeur: Drouet, Jean-Yves, 58200 Cosne-Cours-sur-Loire (FR)
(74) Mandataire: Faber, Jean-Paul

(56) Documents cités:
- DE-A- 3 529 069
- FR-A- 1 286 555
- FR-A- 2 443 420
- US-A- 1 955 586
- US-A- 2 740 680
- US-A- 3 935 823

## Description

La présente invention se rapporte à des chemins de roulement de ponts élévateurs à prise sous coque.

L'invention vise des ponts élévateurs comprenant deux chemins de roulement permettant de guider un véhicule à soulever, ces chemins de roulement étant plus courts que l'empattement des véhicules en général, de manière que lesdits chemins de roulement constituent des plateaux destinés à coopérer avec la coque du véhicule pour soulever celui-ci.

Généralement, les chemins de roulement comportent, à chacune des extrémités, un volet articulé dont l'extrémité libre est destinée, lorsque le pont est abaissé, à reposer sur le sol de manière à former une rampe d'accès pour le véhicule. On a imaginé de prévoir des moyens pour bloquer les volets en position horizontale dans le prolongement des chemins de roulement, de manière, pour certains véhicules dont l'empattement est plus important, à augmenter la longueur de ceux-ci ; toutefois, les moyens prévus sont complexes, chers et d'une utilisation peu pratique.

De tels chemins de roulement, correspondant au préambule de la revendication 1, sont dévoilés par DE-35 29 069-A.

L'un des buts de l'invention est de réaliser un système de blocage des volets en position horizontale, simple, efficace et qui offre une grande sécurité.

Les chemins de roulement de ponts élévateurs à prise sous coque, selon l'invention, comportent, à chacune de leurs extrémités, un volet monté basculant sur un axe de ladite extrémité s'étendant perpendiculairement à l'axe longitudinal du chemin de roulement, des moyens étant insérés entre le volet et ledit chemin de roulement, afin que ledit volet puisse, d'une part, basculer librement et, d'autre part, être calé dans une position angulaire dans laquelle il s'étend dans le prolongement dudit chemin de roulement, lesdits chemin de roulement étant caractérisés en ce que lesdits moyens comprennent une contrefiche articulée par une extrémité sur ladite extrémité du chemin de roulement et dont l'autre extrémité est susceptible de coopérer, d'une part, avec un guide disposé sous le volet pour permettre le libre basculement du volet et, d'autre part, avec un organe de retenue de manière à maintenir le volet dans le prolongement du chemin de roulement.

Grâce à cette disposition, on réalise un dispositif simple, pratique et peu onéreux.

Suivant un détail constructif, la contrefiche est constituée de deux biellettes dont une extrémité est articulée sur l'extrémité du chemin de roulement, tandis que l'autre extrémité est solidaire d'une traverse destinée à coopérer sélectivement avec le guide et l'organe de retenue.

Afin de faciliter la manoeuvre du dispositif pour placer le volet dans la position horizontale, la traverse est solidaire, à une extrémité, d'une poignée. Ainsi, le volet peut être manoeuvré d'une seule main, ce qui est très pratique pour le mécanicien.

Suivant une caractéristique constructive, l'organe de retenue est constitué par une plaque soudée sous la face inférieure du volet et sur laquelle est soudée une barrette s'étendant en direction du chemin de roulement.

Enfin, le volet comporte, au moins, un trou situé au droit de l'organe de retenue.

Grâce à cette disposition, on peut vérifier visuellement que la contrefiche est bien engagée, par son extrémité correspondante, dans l'organe de retenue.

L'invention va maintenant être décrite avec plus de détails en se référant à un mode de réalisation particulier donné à titre d'exemple seulement et représenté aux dessins annexés, dans lesquels :
Figure 1 est une vue en perspective d'une extrémité d'un chemin de roulement d'un pont élévateur pourvu d'un volet.
Figure 2 est une vue également en perspective montrant le volet en position inclinée.
Figures 3, 4 et 5 sont des vues schématiques montrant le fonctionnement.

La référence 1 désigne un chemin de roulement d'un pont élévateur, ce chemin comportant, à l'une ou à ses deux extrémités, un volet 2 articulé sur un axe 3 de ladite extrémité du chemin 1. L'axe 3 s'étend perpendiculairement à l'axe longitudinal du chemin de roulement.

Sur son bord libre, le volet 2 est pourvu de galets 4 et il est, en un point intermédiaire de sa longueur, percé de trous 5.

Sur un deuxième axe 6 de l'extrémité du chemin de roulement 1 sont articulées les extrémités d'une contrefiche 8 constituée de deux biellettes 8a dont les extrémités libres sont solidaires d'une traverse 8b dont une extrémité est solidaire d'une poignée de manoeuvre 10.

La traverse 8b est montée coulissante dans deux guides 12 fixés sous le volet 2 au voisinage des petits côtés dudit volet.

A l'intérieur de chaque guide 12 sont fixés, sous le volet 2, deux organes de retenue 14 de la contrefiche 8 et formés, chacun, d'une plaque 13 soudée sous ledit volet et sur laquelle est soudée une barrette 16 débordant la plaque 13 en direction du chemin de roulement 1.

Les trous 5 sont situés au droit des organes de retenue 14 afin, qu'à travers ceux-ci, on puisse visualiser que la traverse 8b coopère avec les organes de retenue 14.

Le fonctionnement est le suivant :

Le volet 2 étant en position horizontale (voir figure 3), si on veut commander son basculement, il suffit de soulever le volet dans le sens de la flèche f (voir figure 4) afin de dégager la traverse 8b de l'organe de retenue 14, celle-ci étant maintenue par les guides 12 de sorte que le volet 2 peut basculer vers le bas (voir figure 5).

Si, au contraire, le volet étant en position inclinée (voir figure 5) et qu'on veut le placer dans le prolongement du chemin de roulement 1, il suffit de saisir la poignée 10 et de faire basculer celle-ci pour amener le volet dans la position de la figure 4 afin que la traverse 8b puisse venir coopérer avec les organes 14.

Les différentes manoeuvres peuvent être effectuées simplement et à l'aide d'une seule main par l'utilisateur.

Bien entendu, l'invention n'est pas limitée au mode de réalisation qui vient d'être décrit et représenté. On pourra y apporter de nombreuses modifications de détail sans sortir pour cela du cadre de l'invention défini par les revendications.

## Revendications

1. Chemins de roulement de ponts élévateurs à prise sous coque, comportant, à chacune de leurs extrémités, un volet (2) monté basculant sur un axe (3) de ladite extrémité s'étendant perpendiculairement à l'axe longitudinal du chemin de roulement (1), des moyens étant insérés entre le volet (2) et ledit chemin de roulement (1) afin que ledit volet (2) puisse, d'une part, basculer librement et, d'autre part, être calé dans une position angulaire dans laquelle il s'étend dans le prolongement dudit chemin de roulement (1), **caractérisés en ce que** lesdits moyens comprennent une contrefiche (8) articulée par une extrémité sur ladite extrémité du chemin de roulement (1) et dont l'autre extrémité est susceptible de coopérer, d'une part, avec un guide (12) disposé sous le volet (2) pour permettre le libre basculement du volet (2) et, d'autre part, avec un organe de retenue (14) de manière à maintenir le volet (2) dans le prolongement du chemin de roulement (1).

2. Chemins de roulement de ponts élévateurs à prise sous coque, selon la revendication 1, **caractérisés en ce que** la contrefiche (8) comprend deux biellettes (8a) articulées sur l'extrémité du chemin de roulement (1) et dont les extrémités libres sont solidaires d'une traverse (8b) destinée à coopérer sélectivement avec le guide (12) et l'organe de retenue (14).

3. Chemins de roulement de ponts élévateurs à prise sous coque, selon les revendications 1 et 2, **caractérisés en ce que** la traverse (8b) est solidaire, à une extrémité, d'une poignée (10).

4. Chemins de roulement de ponts élévateurs à prise sous coque, selon la revendication 1, **caractérisés en ce que** l'organe de retenue (14) est constitué d'une plaque (13) soudée sous la face inférieure du volet (2) et sur laquelle est soudée une barrette (16) débordant ladite plaque en direction du chemin de roulement (1).

5. Chemins de roulement de ponts élévateurs à prise sous coque, selon la revendication 1, **caractérisés en ce que** le volet (2) comporte, au moins, un trou (5) situé au droit de l'organe de retenue (14).

## Claims

1. Runways of automobile lifts engaging beneath the body frame, comprising, at each of their ends, a flap (2) tiltingly mounted on a shaft (3) of the said end extending perpendicularly to the longitudinal axis of the runway (1), means being inserted between the flap (2) and the said runway (1) so that the said flap (2) can, on the one hand, tilt freely and, on the other hand, be fixed in an angular position in which it extends in the extension of the said runway (1),
**characterised in that** the said means comprise a strut (8) articulated by one end on the said end of the runway (1) and the other end of which is capable of cooperating, on the one hand, with a guide (12) disposed beneath the flap (2) to allow the free tilting of the flap (2) and, on the other hand, with a retention device (14) so as to keep the flap (2) in the extension of the runway (1).

2. Runways of automobile lifts engaging beneath the body frame, according to Claim 1,
**characterised in that** the strut (8) comprises two rocker bars (8a) articulated on the end of the runway (1) and the free ends of which are joined to a crossbar (8b) intended to cooperate selectively with the guide (12) and the retention device (14).

3. Runways of automobile lifts engaging beneath the body frame, according to Claims 1 and 2,
**characterised in that** the crossbar (8b) is joined at one end to a handle (10).

4. Runways of automobile lifts engaging beneath the body frame, according to Claim 1,
**characterised in that** the retention device (14) is formed by a plate (13) welded beneath the lower face of the flap (2) and onto which is welded a small bar (16) extending beyond the said plate in the direction of the runway (1).

5. Runways of automobile lifts engaging beneath the body frame, according to Claim 1,
**characterised in that** the flap (2) comprises at least one hole (5) situated to the right of the retention device (14).

## Patentansprüche

1. Für Fahrzeug-Hebebühnen vorgesehene Laufschienen zur Anwendung unterhalb der Karosserie, die an jedem ihrer Enden eine Klappe (2) aufweisen, die um eine Achse (3) schwenkbar angeordnet ist, die sich am genannten Ende senkrecht zur Längsachse der Laufschiene (1) erstreckt, wobei Mittel zwischen die Klappe (2) und die genannte Laufschiene (1) eingeführt sind, damit die genannte Klappe (2) einerseits frei schwenken kann und andererseits in einer Winkelposition festgelegt werden kann, in der sie sich in Verlängerung der genannten Laufschiene (1) erstreckt, **dadurch gekennzeichnet, dass** die genannten Mittel eine Verstrebung (8) äufweisen, die mit einem Ende an dem genannten Ende der Laufschiene (1) angelenkt ist und deren anderes Ende einerseits mit einer Führung (12), die unterhalb der Klappe (2) angeordnet ist, um das freie Schwenken der Klappe (2) zu ermöglichen, und andererseits mit einem Sperrorgan (14) zusammenwirken kann, um die Klappe (2) in Verlängerung der Laufschiene (1) festzulegen.

2. Für Fahrzeug-Hebebühnen vorgesehene Laufschienen zur Anwendung unterhalb der Karosserie, nach Anspruch 1, **dadurch gekennzeichnet, dass** die Verstrebung (8) zwei Streben (8a) aufweist, die am Ende der Laufschiene (1) angelenkt sind und deren freien Enden mit einer Traverse (8b) verbunden sind, die dazu vorgesehen ist, teils mit der Führung (12) und teils mit dem Sperrorgan (14) zusammenzuwirken.

3. Für Fahrzeug-Hebebühnen vorgesehene Laufschienen zur Anwendung unterhalb der Karosserie, nach den Ansprüchen 1 und 2, **dadurch gekennzeichnet, dass** die Traverse (8b) an einem Ende mit einer Handhabe (10) verbunden ist.

4. Für Fahrzeug-Hebebühnen vorgesehene Laufschienen zur Anwendung unterhalb der Karosserie, nach Anspruch 1, **dadurch gekennzeichnet, dass** das Sperrorgan (14) aus einer Platte (13) gebildet ist, die unterhalb der unteren Fläche der Klappe (2) angeschweißt ist und auf der ein Steg (16) angeschweißt ist, der in Richtung auf die Laufschiene (1) über die genannte Platte hinaus vorsteht.

5. Für Fahrzeug-Hebebühnen vorgesehene Laufschienen zur Anwendung unterhalb der Karosserie, nach Anspruch 1, **dadurch gekennzeichnet, dass** die Klappe (2) zumindest ein Loch (5) aufweist, das auf das Sperrorgan (14) ausgerichtet angeordnet ist.
